# EUROPÄISCHE PATENTSCHRIFT

(11) **EP 2 823 231 B1**
(45) Veröffentlichungstag und Bekanntmachung des Hinweises auf die Patenterteilung: **08.02.2017**
(21) Anmeldenummer: 13708755.7
(22) Anmeldetag: 28.02.2013
(51) Int. Cl.: F24C 15/02

(54) **HAUSHALTSGERÄTETÜR MIT EINER VERSCHWENKBAREN GRIFFBEFESTIGUNG**
HOUSEHOLD APPLIANCE DOOR HAVING A PIVOTABLE HANDLE FIXTURE
PORTE D'APPAREIL ÉLECTROMENAGER AVEC UNE FIXATION DE POIGNÉE PIVOTANTE

(30) Priorität: 06.03.2012 DE 102012203519
(43) Veröffentlichungstag der Anmeldung: 14.01.2015
(73) Patentinhaber: BSH Hausgeräte GmbH, 81739 München (DE)
(72) Erfinder: ESSERT, Michael, 76684 Östringen (DE)
(86) Internationale Anmeldenummer: PCT/EP2013/054076
(87) Internationale Veröffentlichungsnummer: WO 2013/131809

(56) Entgegenhaltungen:
- WO-A1-2008/051051
- DE-A1- 2 829 720
- DE-A1- 3 935 803
- DE-A1-102008 043 364

## Beschreibung

Die Erfindung betrifft eine Haushaltsgerätetür, aufweisend einen randseitig angebrachten Schwenkgriff mit einer Griffbefestigung und einem an der Griffbefestigung vorgesehenen Griffelement, wobei die Griffbefestigung mindestens eine offene Seite mindestens einer Kammer der Haushaltsgerätetür abdeckt, wobei die Griffbefestigung ein erstes Lagerteil, an welchem ein Griffelement vorgesehen ist, und ein bezüglich des ersten Lagerteils verschwenkbares zweites Lagerteil aufweist.

Es sind Haushaltsgerätetüren der eingangs genannten Art bekannt, bei denen die mindestens eine Kammer nicht durchlüftbar oder belüftbar ist, da durch die relative Verschwenkbarkeit des ersten Lagerteils zu dem zweiten Lagerteil kein fester Luftdurchlasskanal bereitgestellt wird.

Es sind Haushaltsgerätetüren mit einem nicht verschwenkbaren, z.B. frontseitig angeordneten, Griff und mindestens einer belüftbaren Kammer bekannt. Dabei wird im geschlossenen Zustand der Tür (bei welcher die Tür eine Beschickungsöffnung des entsprechenden Haushaltsgeräts verschließt oder überdeckt) Luft an einer Seite, z.B. einer Unterseite, durch entsprechende Belüftungsöffnungen in die mindestens eine belüftbare Kammer eingebracht, strömt durch die Kammer, deren Wände dadurch gekühlt werden, und tritt an einer gegenüberliegenden Seite, z.B. einer Oberseite, aus Entlüftungsöffnungen wieder aus der Kammer aus.

DE 28 29 720 A1 offenbart einen Backofen, insbesondere Haushaltsbackofen, mit einer Klapptür, die um eine horizontale untere Gelenkachse schwenkbar ist und in der Nähe ihres oberen Randes einen Handgriff aufweist, wobei der Handgriff in einer Aussparung der Tür angeordnet und um eine horizontale Achse schwenkbar ist, wobei der Handgriff in einer Ruhestellung die Vorderfläche der Tür nicht überragt und in einer Gebrauchsstellung, in die er durch Schwenkung um die genannte horizontale Achse bringbar ist, über die genannte Vorderfläche zum bequemen Erfassen vorragt.

Es ist die **Aufgabe** der vorliegenden Erfindung, die Nachteile des Standes der Technik zumindest teilweise zu überwinden und insbesondere eine praktikable Möglichkeit zur Türbelüftung einer mit einer schwenkbaren Griffbefestigung ausgerüsteten Haushaltsgerätetür bereitzustellen.

Diese Aufgabe wird gemäß den Merkmalen der unabhängigen Ansprüche gelöst. Bevorzugte Ausführungsformen sind insbesondere den abhängigen Ansprüchen entnehmbar.

Die Aufgabe wird gelöst durch eine Haushaltsgerätetür, aufweisend einen randseitig angebrachten Schwenkgriff mit einer Griffbefestigung und einem an der Griffbefestigung vorgesehenen Griffelement, wobei die Griffbefestigung mindestens eine offene Seite mindestens einer Kammer der Haushaltsgerätetür abdeckt, wobei die Griffbefestigung ein erstes Lagerteil, an welchem ein Griffelement vorgesehen ist, und ein bezüglich des ersten Lagerteils verschwenkbares zweites Lagerteil aufweist. Ferner weist das erste Lagerteil mindestens eine Lufteinlassöffnung und mindestens eine Luftauslassöffnung auf, welche miteinander pneumatisch verbunden sind. Das zweite Lagerteil weist mindestens eine Luftdurchlassöffnung auf und deckt eine offene Seite mindestens einer Kammer der Haushaltsgerätetür ab. Zudem sind erste Lagerteil und das zweite Lagerteil in mindestens eine Luftdurchlass-Drehstellung gegeneinander verschwenkbar, in welcher Drehstellung eine pneumatische (also luftdurchlässige) Verbindung zwischen der mindestens einen Luftdurchlassöffnung des zweiten Lagerteils und der mindestens einen Luftauslassöffnung des ersten Lagerteils hergestellt ist. Auch ist mindestens eine Kammer eine durchlüftbare Kammer.

Folglich kann in der mindestens einen Luftdurchlass-Drehstellung Luft durch die Griffbefestigung strömen, so dass ein effektiver Luftstrom durch die Haushaltsgerätetür bzw. mindestens eine Kammer davon ermöglicht wird.

Das erste und das zweite Lagerteil können beispielsweise mittels eines oder mehrerer Drehgelenke miteinander verbunden sein. Die Drehgelenke können aus den Lagerteilen gebildet sein.

Die mindestens eine Lufteinlassöffnung und die mindestens eine Luftauslassöffnung können dazu beispielsweise durch dedizierte Luftkanäle miteinander verbunden sein. Es ist eine für eine leichte, einfach herstellbare und robuste Bauweise bevorzugte Weiterbildung, dass das erste Lagerteil einen Hohlraum bildet und zumindest ein Teil der mindestens einen Lufteinlassöffnung und zumindest ein Teil der mindestens einen Luftauslassöffnung über einen gemeinsamen Hohlraum miteinander verbunden sind. Das erste Lagerteil kann dazu insbesondere in Form eines Längsprofils ausgebildet sein.

Durch die Luftdurchlassöffnung kann Luft durch das zweite Lagerteil aus oder in mindestens eine belüftbare Kammer der Tür strömen.

Allgemein schreiben die Ausdrücke "Lufteinlassöffnung" und "Luftauslassöffnung" keine Strömungsrichtung vor, sondern es kann Luft insbesondere in beide Richtungen durch das erste Lagerteil strömen.

Es ist eine Weiterbildung, dass mindestens eine Lufteinlassöffnung und mindestens eine Luftauslassöffnung in mindestens einer Luftdurchlass-Drehstellung übereinander oder gegenüberliegend angeordnet sind. Für einen geringen Strömungswiderstand können die mindestens eine Lufteinlassöffnung und mindestens eine Luftauslassöffnung die gleiche Form und/oder Größe aufweisen.

Es ist ferner eine Weiterbildung, dass die mindestens eine Luftauslassöffnung des ersten Lagerteils so angeordnet ist, dass sie im geschlossenen Zustand der Tür in eine rückwärtige Richtung zeigt, insbesondere in Richtung eines Gehäuses oder Korpus des Haushaltsgeräts, insbesondere in Richtung eines Wrasenabzugs.

Es ist noch eine Weiterbildung, dass das Griffelement an einer der mindestens einen Luftauslassöffnung abgewandten Seite oder Bereich des ersten Lagerteils vorgesehen ist. Dadurch wird verhindert, dass ein Benutzer dann, wenn er das Griffelement greift, durch aus der mindestens einen Luftauslassöffnung ausströmende warme Luft angeblasen wird. Das Griffelement kann insbesondere an einer Frontseite des ersten Griffteils angeordnet sein.

Dass das Griffelement an dem ersten Lagerteil vorgesehen ist, kann insbesondere bedeuten, dass ein (typischerweise separat hergestelltes) Griffelement an dem ersten Lagerteil befestigbar ist oder befestigt ist. Ein solches Griffelement kann insbesondere eine Griffstange sein. Dass das Griffelement an dem ersten Lagerteil vorgesehen ist, kann auch bedeuten, dass das Griffelement in das erste Lagerteil integriert ist, z.B. als eine Griffmulde ausgestaltet ist.

Es ist eine Ausgestaltung, dass das erste Lagerteil und das zweite Lagerteil in mindestens eine Luftunterbrechungs-Drehstellung gegeneinander verschwenkbar sind, in welcher Drehstellung eine pneumatische Verbindung zwischen der mindestens einen Luftdurchlasslassöffnung des zweiten Lagerteils und der mindestens einen Lufteinlassöffnung des ersten Lagerteils unterbrochen oder zumindest verkleinert ist. Dadurch kann in der Luftunterbrechungs-Drehstellung ein Lufteintritt oder Luftaustritt verhindert oder unterdrückt werden, was eine Betätigung eines die Griffbefestigung aufweisenden Schwenkgriffs benutzerfreundlicher sein lässt. Alternativ mag die Griffbefestigung keine Luftunterbrechungs-Drehstellung aufweisen.

Es ist noch eine Ausgestaltung, dass das zweite Lagerteil als eine randseitige Türabdeckung ausgestaltet ist. Das zweite Lagerteil kann insbesondere auch in diesem Fall als Lagerunterteil bezeichnet werden. Diese Ausgestaltung weist den Vorteil auf, dass Luft durch die Luftdurchlassöffnungen des zweiten Lagerteils direkt in die mindestens eine Kammer eintreten oder austreten kann.

Es ist eine Weiterbildung, dass das zweite Lagerteil mindestens eine Trennwand zum Trennen zweier Kammern der Haushaltsgerätetür aufweist, insbesondere einer belüfteten Kammer und einer unbelüfteten (isolierenden) Kammer. Die Trennwand ist dazu insbesondere an einer dem ersten Lagerteil abgewandten Seite des zweiten Lagerteils angeordnet.

Es ist eine weitere Ausgestaltung, dass das erste Lagerteil zweiteilig aufgebaut ist, nämlich aus einem ersten Teil ("Lageroberteil") und einem zweiten Teil ("Abdeckung"). Dies vereinfacht eine Herstellung und ermöglicht eine preiswerte und flexible Anpassung der Form, Farbe usw. des ersten Lagerteils.

Insbesondere sind das Lageroberteil und das zweite Teil (als Lagerunterteil) verschwenkbar miteinander verbunden. Dazu mag beispielsweise das Lagerunterteil endseitige hochstehende Bereiche (z.B. Laschen usw.) aufweisen, in welche das Lageroberteil einrastbar und dann drehbar gelagert ist. Alternativ mag das Lageroberteil an einem Rahmen oder Rahmenteil verschwenkbar oder drehbar gehaltert sein.

Es ist für eine randseitige Auflage der Griffbefestigung vorteilhaft, dass diese eine längliche, insbesondere geradlinige, Form aufweist. Auch mögen insbesondere das erste Lagerteil und/oder das zweite Lagerteil eine längsgestreckte Form aufweisen. Das erste Lagerteil und/oder das zweite Lagerteil mögen insbesondere als Profilteile vorliegen.

Es ist noch eine weitere Ausgestaltung, dass die mindestens eine Lufteinlassöffnung an dem Lageroberteil vorgesehen ist und mindestens eine Luftauslassöffnung an der Abdeckung vorgesehen ist (oder umgekehrt). Dies ermöglicht eine einfach umsetzbare Variabilität in der Ausgestaltung der mindestens einen Luftauslassöffnung. Insbesondere kann so auch eine Abdeckung ohne Luftauslassöffnungen eingesetzt werden.

Es ist eine Ausgestaltung davon, dass die Abdeckung auswechselbar ist. Dies ermöglicht einen besonders preiswerten und zeitnahen Zusammenbau. So mag das Lageroberteil in größeren Stückzahlen hergestellt und z.B. erst unmittelbar vor einem Zusammenbau die passende Abdeckung bereitgestellt werden. Insbesondere die Abdeckung mag auf einen bestimmten Typ von Haushaltsgerätetür oder Haushaltsgerät angepasst werden. So mag die Abdeckung z.B. für unbelüftete Türen auch auf Luftauslassöffnungen verzichten.

Es ist ferner eine Ausgestaltung, dass eine Luftdurchlass-Drehstellung einer Schließstellung der Haushaltsgerätetür entspricht. Dadurch kann die Tür bei geschlossener Beschickungsöffnung des Haushaltsgeräts belüftet werden.

Es ist zudem eine Ausgestaltung, dass das zweite Lagerteil eine Ablaufrinne aufweist. Durch die Ablaufrinne kann sich in dem ersten Lagerteil niederschlagendes Kondensat und darin ggf. befindliche Fremdstoffe wie Öle, Schmutzpartikel usw. aufgefangen und abgeführt werden, insbesondere abgeführt zu einem Randbereich der Tür. Die Ablaufrinne mag dazu insbesondere geneigt sein.

Es ist eine insbesondere dazu vorteilhafte Weiterbildung davon, dass die Griffbefestigung eine obere Griffbefestigung ist, also bei geschlossener Haushaltsgerätetür einen oberen Rand oder Abschluss der Tür bildet. Die Ablaufrinne kann in diesem Fall im Wesentlichen horizontal (insbesondere mit einer leichten Schräge) angeordnet sein.

Es ist eine spezielle Ausgestaltung, dass in zumindest einer Luftdurchlass-Drehstellung der Ablaufrinne mindestens eine Ablauföffnung des ersten Lagerteils gegenüberliegend angeordnet ist. Dadurch wird erreicht, dass in dem ersten Lagerteil kondensierender Wasserdampf durch die Ablassöffnung in die Ablaufrinne tropfen kann, insbesondere bei einer Anordnung der Griffbefestigung als eine obere Griffbefestigung. Die mindestens eine Ablauföffnung ist dann insbesondere nach unten ausgerichtet und befindet sich bevorzugt in einem untersten Teil eines Hohlraums des ersten Lagerteils. Bei einer mehrteiligen Ausgestaltung des ersten Lagerteils kann sich mindestens eine Ablauföffnung insbesondere in dem Lageroberteil befinden oder als mindestens ein Spalt zwischen dem Lageroberteil und der Abdeckung ausgestaltet sein.

Es ist ferner eine Weiterbildung, dass sich die Griffbefestigung zumindest im Wesentlichen über eine gesamte Breite der zugehörigen Seite erstreckt, was einen entsprechend breiten Luftdurchlass durch die Griffbefestigung ermöglicht.

Es ist außerdem eine Ausgestaltung, dass die mindestens eine Lufteinlassöffnung, Luftauslassöffnung und/oder Luftdurchlassöffnung jeweils als eine oder mehrere Reihen von Lüftungsschlitzen ausgestaltet sind. Dies ermöglicht eine breite homogene Luftströmung und Luftaustritt oder Lufteintritt an der Griffbefestigung.

Die Haushaltsgerätetür mag insbesondere eine Gargerätetür, insbesondere Ofentür oder Tür eines Dampfgarers, insbesondere Backofentür, sein.

Die Griffbefestigung mag insbesondere eine obere randseitige Öffnung oder obere offene Seite der Haushaltsgerätetür abdecken. Die Haushaltsgerätetür ist dann insbesondere um eine (untere) horizontale Achse drehbar sein. Jedoch mag die Haushaltsgerätetür z.B. auch eine seitlich öffenbare und gegen das Haushaltsgerät bzw. dessen Korpus verdrehbare Tür sein.

Es ist eine Ausgestaltung, dass das zweite Lagerteil mindestens zwei Kammern abdeckt, von denen mindestens eine Kammer eine durchlüftbare Kammer ist und mindestens eine Luftdurchlassöffnung des zweiten Lagerteils an mindestens eine durchlüftbare Kammer grenzt. Dadurch kann eine besonders gut wärmedämmende und außenseitig kühle Haushaltsgerätetür bereitgestellt werden.

Es ist eine alternative Weiterbildung, dass das zweite Lagerteil genau eine durchlüftbare Kammer abdeckt. Allgemein kann die Tür eine oder mehrere Kammern aufweisen.

Allgemein mag die Haushaltsgerätetür einen Durchsichtbereich aufweisen, welcher mindestens zwei beanstandete lichtdurchlässige (insbesondere transparente) Scheiben aufweist. Insbesondere in diesem Fall mag eine Kammer zumindest bereichsweise frontseitig und rückseitig durch eine Scheibe begrenzt sein bzw. mögen diese Scheiben eine frontseitige bzw. eine rückseitige Wand der Kammer bilden (Scheibenpaket). Im Fall von nur einer Kammer mögen diese Scheiben eine Frontscheibe und eine Innenscheibe sein. Im Fall von zwei Kammern mögen diese Scheiben eine Frontscheibe, eine (gemeinsame) Zwischenscheibe und eine Innenscheibe sein, wobei die Zwischenscheibe eine Trennwand zwischen den Kammern darstellt. Im Fall von noch mehr Kammern kann insbesondere eine entsprechend höhere Zahl von Zwischenscheiben vorgesehen sein.

Im Fall von zwei oder mehr Kammern mag insbesondere zumindest eine innere Kammer, welche durch die Innenscheibe begrenzt wird, nicht belüftet und somit thermisch isolierend sein, während zumindest eine äußere Kammer, welche durch die Frontscheibe begrenzt wird, eine belüftbare Kammer ist.

Die Aufgabe wird auch gelöst durch ein Haushaltsgerät mit einer durch eine solche Haushaltsgerätetür verschließbaren oder abdeckbaren Beschickungsöffnung eines Raums.

Das Haushaltsgerät mag insbesondere einen Luftkanal aufweisen, welcher sich gegenüberliegend der mindestens einen Luftauslassöffnung des ersten Lagerteils der Griffbefestigung öffnet. Dadurch kann aus der mindestens einen Luftauslassöffnung ausströmende Luft in den Luftkanal gelangen. Der Luftkanal kann beispielsweise ein Wrasenabzug sein.

Das Haushaltsgerät kann insbesondere ein Gargerät oder ein Sterilisierer sein. Das Gargerät kann z.B. ein Dampfgarer, ein Mikrowellengerät und/oder ein Ofen sein. Der Ofen kann insbesondere ein Backofen sein.

In den folgenden Figuren wird die Erfindung anhand eines Ausführungsbeispiels schematisch genauer beschrieben.
- Fig.1: zeigt in einer Ansicht von schräg vorne eine Backofentür;
- Fig.2: zeigt die Backofentür in einer Ansicht von schräg hinten;
- Fig.3: zeigt die Backofentür als Ausschnitt aus Fig.1 in Schnittdarstellung im Bereich einer Griffbefestigung;
- Fig.4: zeigt eine Ansicht von schräg oben auf die Backofentür mit entferntem erstem Lagerteil;
- Fig.5: zeigt als Schnittdarstellung in Seitenansicht einen Ausschnitt aus der Backofentür im Bereich der Griffbefestigung in Schließstellung der Tür;
- Fig.6: zeigt als Schnittdarstellung in Seitenansicht einen Ausschnitt aus der Backofentür im Bereich der Griffbefestigung bei teilweise geöffneter Backofentür;
- Fig.7: zeigt als Schnittdarstellung in Seitenansicht einen Ausschnitt aus der Backofentür im Bereich der Griffbefestigung bei vollständig geöffneter Backofentür;
- Fig.8: zeigt die Griffbefestigung in einer Ansicht von schräg hinten; und
- Fig.9: zeigt die Griffbefestigung in einer Ansicht von schräg hinten mit einer unterschiedlichen Abdeckung der Griffbefestigung.

**Fig.1** zeigt in einer Ansicht von schräg vorne eine Haushaltsgerätetür in Form einer Backofentür 1. Die Backofentür 1 ist in einer Schließstellung gezeigt, bei der sie typischerweise einen Garraum bzw. dessen Beschickungsöffnung verschließt. Die Frontseite F der Backofentür 1 weist eine Frontscheibe 2 aus Glas auf, die an einem unterseitigen Rand 3, sowie einem linksseitigen Rand 4 und rechtsseitigen Rand 5 frontseitig von einer Zierleiste 6 abgedeckt ist. An einer Rückseite R der Backofentür 1 sind in einem unteren Bereich Türscharniere 7 angeordnet, während an einem oberen Rand 8 ein Türgriff 9 aufgesetzt ist. Folglich ist die Backofentür 1 oben öffnend und horizontal verschwenkbar.

Der Türgriff 9 weist eine Griffbefestigung 10 auf, an die sich frontseitig über zwei stirnseitig angeordnete Griffböcke 11 ein Griffelement in Form einer sich horizontal erstreckenden Griffstange 12 anschließt. Die Griffbefestigung 10 und die Griffstange 12 erstrecken sich über einen Großteil der Breite der Backofentür 1.

**Fig.2** zeigt die Backofentür 1 in einer Ansicht von schräg hinten oder rückseitig. Die Rückseite R der Backofentür 1 ist großflächig von einer Innenscheibe 13 aus Glas bedeckt.

**Fig.3** zeigt die Backofentür 1 als Ausschnitt aus Fig.1 in Schnittdarstellung mit einer vertikalen Schnittebene senkrecht durch die Backofentür 1. Zwischen der Frontscheibe 2 und der nicht gezeigten Innenscheibe 13 (welche rückwärtig aufsitzt) ist eine Zwischenscheibe 14 aus Glas vorhanden. Die Frontscheibe 2, die Zwischenscheibe 14 und die Innenscheibe 13 bilden ein Scheibenpaket aus parallel zueinander ausgerichteten und beabstandeten transparenten Scheiben. Das Scheibenpaket 2, 14, 13 wird an den unter-, links- und rechtsseitigen Rändern 3 bis 5 von einem Rahmen 15 (siehe auch Fig.4) gehalten, während der oberseitige Rand 8 durch die Griffbefestigung 10 abgedeckt ist.

Genauer gesagt ist die Griffbefestigung 10 mehrteilig aufgebaut und weist ein den oberseitigen Rand 8 abdeckendes zweites Lagerteil in Form eines Lagerunterteils 16 sowie ein an dem Lagerunterteil 16 drehbar oder verschwenkbar gehaltertes Lageroberteil 17 als Teil eines ersten Lagerteils auf. Der Türgriff 9 ist dadurch als ein Schwenkgriff ausgestaltet.

An einer Frontseite 18 des Lageroberteils 17 sind die Griffböcke 11 befestigt, z.B. durch eine Verschraubung, welche wiederum die Griffstange 12 halten. Die Griffstange 12 ist als Rohr oder Profil ausgebildet, z.B. aus Aluminium oder Edelstahl. Auch eine Oberseite 19 der Griffbefestigung 10 wird durch das Lageroberteil 17 gebildet.

An der Unterseite 20 des Lageroberteils 17 sind zwei parallele Reihen von schlitzartigen Lufteinlassöffnungen 21 eingebracht. Die Lufteinlassöffnungen 21 erstrecken sich zumindest im Wesentlichen über die gesamte Länge der Unterseite 20.

Das Lagerunterteil 16 weist zu den Lufteinlassöffnungen 21 in Form und in der gezeigten Schließstellung in Lage passende (deckungsgleiche) Luftdurchlassöffnungen 22 auf. Folglich kann Luft durch die Luftdurchlassöffnungen 22 und durch die Lufteinlassöffnungen 21 in das Lageroberteil 17, oder umgekehrt, strömen, wie auch in Fig.5 gezeigt.

Eine offene Rückseite und ein daran anschließender offener Bereich der Unterseite 20 des Lageroberteils 17 ist von einer Abdeckung 23 abgedeckt, welche also die Rückseite der Griffbefestigung 10 bildet. Die Abdeckung 23 stellt einen weiteren Teil des ersten Lagerteils 17, 23 dar. Ein rückwärtiger Bereich 24 der Abdeckung weist eine Reihe von schlitzartigen Luftauslassöffnungen 25 auf, und es existiert ein einzelner, durchgezogener Spalt zwischen der Abdeckung 23 und dem Lageroberteil 17, der ebenfalls als eine Luftauslassöffnung 26 dient. Also kann durch die Luftdurchlassöffnungen 22 des Lagerunterteils 16 und die Lufteinlassöffnungen 21 des Lageroberteils 17 strömende Luft durch die Luftauslassöffnungen 25, 26 austreten, und zwar in eine rückwärtige Richtung, z.B. in einen Wrasenabzugskanal eines zugehörigen Backofens. Folglich sind die Lufteinlassöffnungen 21 und die Luftauslassöffnungen 25, 26 pneumatisch miteinander verbunden und in der gezeigten Schließstellung der Backofentür 1 ist eine pneumatische Verbindung zwischen den Luftdurchlassöffnungen 22 des Lagerunterteils 16 und den Luftauslassöffnungen 25, 26 hergestellt. Die Schließstellung der Backofentür 1 entspricht also einer Luftdurchlass-Drehstellung der Griffbefestigung 10.

Unterseitig besteht zwischen der Abdeckung 23 und dem Lageroberteil 17 ebenfalls ein (einteiliger oder mehrteiliger) Spalt, der als eine Ablauföffnung 27 dient. Die Ablauföffnung 27 ist oberhalb einer Ablaufrinne 28 und dieser damit gegenüberliegend angeordnet, wobei sich die Ablaufrinne 28 an einer Oberseite des Lagerunterteils 16 befindet. Durch die Ablauföffnung 27 kann in einem durch die Abdeckung 23 und das Lageroberteil 17 begrenzten Hohlraum 29 gebildetes Kondensat austreten, auf die Ablaufrinne 28 tropfen und entlang der (leicht schräg gestellten) Ablaufrinne 28 in einen seitlich stirnseitigen Bereich der Backofentür 1 laufen.

Die Abdeckung 23 ist bevorzugt auswechselbar und kann beispielsweise in das Lageroberteil 17 eingesteckt werden, insbesondere lösbar rastend oder klemmend.

**Fig.4** zeigt eine Ansicht von schräg oben auf die Backofentür 1 mit entferntem Lageroberteil 17 und Abdeckung 23. An einem oberen Ende des Rahmens 15 befindet sich ein Halterungsteil 31, in welches das Lageroberteil 17 stirnseitig einsetzbar ist, z.B. einrastbar ist. Das Halterungsteil 31 und ein entsprechendes Haltungsteil auf der anderen Seite der Backofentür 1 dienen also als Halterung für das Lageroberteil 17, in welchem das Lageroberteil 17 verdrehbar oder verschwenkbar ist. Das Halterungsteil 31 kann einen Teil des Rahmens 15 oder ein stirnseitiges Abschlussteil oder Abschlussbereich des Lagerunterteils 16 darstellen.

Auch in dieser Ansicht ist die Innenscheibe 13 nicht gezeigt, kann aber beispielsweise rückwärtig auf den Rahmen 15 aufgesetzt werden.

**Fig.5** zeigt in Seitenansicht einen Ausschnitt aus der Backofentür 1 im Bereich der Griffbefestigung 10 mit aufgesetzter Innenscheibe 13. Die Backofentür 1 befindet sich in ihrer Schließstellung, so dass (Kühl-)Luft K durch die Griffbefestigung 10 strömen kann. Die Innenscheibe 13 reicht oberseitig bis kurz unter die Luftauslassöffnungen 25.

Die Backofentür 1 weist eine erste, belüftete Kammer 32 auf, welche durch die Frontscheibe 2, die Zwischenscheibe 14 und einen Bereich des Lagerunterteils 16, welcher die Luftdurchlassöffnungen 22 aufweist, begrenzt ist. Folglich kann z.B. in einem unteren Bereich der Kammer 32 eingeblasene Luft K durch die Kammer 32 hochströmen und dabei die Scheiben 2 und 14 kühlen. Dadurch kann insbesondere eine Temperatur der Frontscheibe 2 abgesenkt werden. Der Austritt der Luft K geschieht wie gezeigt durch die Griffbefestigung 10.

Die Backofentür 1 weist eine zweite, nicht belüftete Kammer 33 auf, welche durch die Zwischenscheibe 14, die Innenscheibe 13 und einen Bereich des Lagerunterteils 16, welcher keine Luftdurchlassöffnungen 22 aufweist, begrenzt ist. Die nicht belüftete Kammer 33 ermöglicht eine besonders gute thermische Isolierung eines an die Innenscheibe 13 grenzenden Garraums des Backofens gegen die belüftete Kammer 32, was thermische Verluste klein hält.

Zur Trennung der Kammern 32 und 33 weist das Lagerunterteil 16 eine Trennwand 34 auf. Die Trennwand 34 ist dazu an einer dem Lageroberteil 17 abgewandten, unteren Seite des zweiten Lagerteils 16 angeordnet.

**Fig.6** zeigt in Seitenansicht einen Ausschnitt aus der Backofentür 1 im Bereich der Griffbefestigung 10 bei teilweise geöffneter Backofentür 1. Dabei geht eine Überdeckung der Luftdurchlassöffnungen 22 des Lagerunterteils 16 und die Lufteinlassöffnungen 21 des Lageroberteils 17 verloren. Da durch die Türöffnung aber gleichzeitig auch ein Luftzustrom in die Backofentür 1 unterbrochen wird, ist diese Drehstellung unkritisch und mag luftdicht oder luftdurchlässig sein, also einer Luftunterbrechungs-Drehstellung oder einer Luftdurchlass-Drehstellung entsprechen.

**Fig.7** zeigt in Seitenansicht einen Ausschnitt aus der Backofentür 1 im Bereich der Griffbefestigung 10 bei vollständig geöffneter Backofentür 1. Die Drehlage des Griffoberteils 17 (und damit der Griffstange 12) bleibt bei einer Verschwenkung der Backofentür 1 bestehen.

**Fig.8** zeigt die Griffbefestigung 10 in einer Ansicht von schräg hinten. Das Halterungsteil 31 ist hier als Teil des Lagerunterteils 16 ausgebildet. Folglich kann die Griffbefestigung 10 vormontiert und dann als ein Bauteil in die Backofentür eingesetzt werden. Die Abdeckung 23 weist rückseitig zwei Bohrungen 35 zur Durchführung einer jeweiligen Schraube (o.Abb.) oder Verschraubungswerkzeugs auf. Dies ermöglicht eine Verschraubung der Griffböcke 11 und Griffstange 12 an dem Lageroberteil 17 auch bei eingesetzter Abdeckung 23.

**Fig.9** zeigt die Griffbefestigung 10 mit einer anderen Abdeckung 36. Diese andere Abdeckung 36 kann gegen die Abdeckung 23 ausgetauscht oder ausgewechselt worden sein oder anstelle der Abdeckung 23 montiert worden sein.

Im Gegensatz zu der Abdeckung 23 weist die Abdeckung 36 keine Luftauslassöffnungen 25, 26 auf, so dass diese Abdeckung 36 insbesondere mit nicht belüfteten Backofentüren verwendet werden kann.

Die Griffbefestigung 10 weist also durch die Möglichkeit eines Austauschs von Abdeckungen 23, 36 eine hohe Anwendungsflexibilität für eine Vielzahl von Backofentüren auf. Die Griffbefestigung 10 ist also zur Verwendung in Gleichteilkonzepten geeignet.

### Bezugszeichenliste

- 1: Backofentür
- 2: Frontscheibe
- 3: unterseitigen Rand
- 4: linksseitiger Rand
- 5: rechtsseitiger Rand
- 6: Zierleiste
- 7: Türscharnier
- 8: oberer Rand
- 9: Türgriff
- 10: Griffbefestigung
- 11: Griffbock
- 12: Griffstange
- 13: Innenscheibe
- 14: Zwischenscheibe
- 15: Rahmen
- 16: Lagerunterteil
- 17: Lageroberteil
- 18: Frontseite
- 19: Oberseite der Griffbefestigung
- 20: Unterseite des Lageroberteils
- 21: Lufteinlassöffnung
- 22: Luftdurchlassöffnung
- 23: Abdeckung
- 24: rückwärtiger Bereich
- 25: Luftauslassöffnung
- 26: Luftauslassöffnung
- 27: Ablauföffnung
- 28: Ablaufrinne
- 29: Hohlraum
- 31: Halterungsteil
- 32: belüftete Kammer
- 33: nicht belüftete Kammer
- 34: Trennwand
- 35: Bohrung
- 36: Abdeckung
- F: Frontseite
- K: Kühlluft
- R: Rückseite

## Patentansprüche

1. Haushaltsgerätetür (1), aufweisend einen randseitig angebrachten Schwenkgriff (10-12) mit einer Griffbefestigung (10) und einem an der Griffbefestigung (10) vorgesehenen Griffelement (12), wobei die Griffbefestigung (10)
- mindestens eine offene Seite mindestens einer Kammer (32, 33) der Haushaltsgerätetür (1) abdeckt,
- ein erstes Lagerteil (17, 23), an welchem ein Griffelement (12) vorgesehen ist, aufweist und
- ein bezüglich des ersten Lagerteils (17, 23) verschwenkbares zweites Lagerteil (16) aufweist,
**dadurch gekennzeichnet, dass**
- das erste Lagerteil (17, 23) mindestens eine Lufteinlassöffnung (21) und mindestens eine Luftauslassöffnung (25, 26) aufweist, welche miteinander pneumatisch verbunden sind,
- das zweite Lagerteil (16) mindestens eine Luftdurchlassöffnung (22) aufweist und eine offene Seite mindestens einer Kammer (32, 33) der Haushaltsgerätetür (1) abdeckt
- das erste Lagerteil (17, 23) und das zweite Lagerteil (16) in mindestens eine Luftdurchlass-Drehstellung gegeneinander verschwenkbar sind, in welcher Drehstellung eine pneumatische Verbindung zwischen der mindestens einen Luftdurchlassöffnung (22) des zweiten Lagerteils (16) und der mindestens einen Luftauslassöffnung (25, 26) des ersten Lagerteils (17, 23) hergestellt ist, und
- mindestens eine Kammer eine durchlüftbare Kammer (32) ist.

2. Haushaltsgerätetür (1) nach Anspruch 1, **dadurch gekennzeichnet, dass** das zweite Lagerteil (16) als eine randseitige Türabdeckung ausgestaltet ist.

3. Haushaltsgerätetür (1) nach einem der vorhergehenden Ansprüche, **dadurch gekennzeichnet, dass** das erste Lagerteil (17, 23) zweiteilig aus einem Lageroberteil (17) und einer Abdeckung (23) aufgebaut ist, die mindestens eine Lufteinlassöffnung (21) an dem Lageroberteil (17) vorgesehen ist und mindestens eine Luftauslassöffnung (25, 26) an der Abdeckung (23) vorgesehen ist.

4. Haushaltsgerätetür (1) nach Anspruch 3, **dadurch gekennzeichnet, dass** die Abdeckung (23; 36) auswechselbar ist.

5. Haushaltsgerätetür (1) nach einem der vorhergehenden Ansprüche, **dadurch gekennzeichnet, dass** eine Luftdurchlass-Drehstellung einer Schließstellung der Haushaltsgerätetür (1) entspricht.

6. Haushaltsgerätetür (1) nach einem der vorhergehenden Ansprüche, **dadurch gekennzeichnet, dass** das zweite Lagerteil (16) eine Ablaufrinne (28) aufweist.

7. Haushaltsgerätetür (1) nach Anspruch 6, **dadurch gekennzeichnet, dass** in zumindest einer Luftdurchlass-Drehstellung der Ablaufrinne (28) eine Ablauföffnung (27) des ersten Lagerteils (17, 23) gegenüberliegend angeordnet ist.

8. Haushaltsgerätetür (1) nach einem der vorhergehenden Ansprüche, **dadurch gekennzeichnet, dass** die mindestens eine Lufteinlassöffnung (21), Luftauslassöffnung (25, 26) und/oder Luftdurchlassöffnung (22) jeweils als eine oder mehrere Reihen von Lüftungsschlitzen ausgestaltet sind.

9. Haushaltsgerätetür (1) nach einem der vorhergehenden Ansprüche, **dadurch gekennzeichnet, dass** die Haushaltsgerätetür (1) eine Backofentür ist.

10. Haushaltsgerätetür (1) nach einem der vorhergehenden Ansprüche, **dadurch gekennzeichnet, dass** die offene Seite eine Oberseite ist.

11. Haushaltsgerätetür (1) nach einem der vorhergehenden Ansprüche, **dadurch gekennzeichnet, dass** das zweite Lagerteil (16) mindestens zwei Kammern (32, 33) abdeckt, von denen mindestens eine Kammer eine durchlüftbare Kammer (32) ist und mindestens eine Luftdurchlassöffnung (22) des zweiten Lagerteils (16) an mindestens eine durchlüftbare Kammer (32) grenzt.

## Claims

1. Household appliance door (1), having a swivel handle (10-12) attached to the edge with a handle fixture (10) and a handle element (12) provided on the handle fixture (10), wherein the handle fixture (10)
- covers at least one open side of at least one chamber (32, 33) of the household appliance door (1),
- has a first bearing part (17, 23) on which a handle element (12) is provided, and
- has a second bearing part (16) which can be pivoted in respect of the first bearing part (17, 23),
**characterised in that**
- the first bearing part (17, 23) has at least one air inlet opening (21) and at least one air outlet opening (25, 26), which are connected pneumatically to one another,
- the second bearing part (16) has at least one air passage opening (22) and covers an open side of at least one chamber (32, 33) of the household appliance door (1),
- the first bearing part (17, 23) and the second bearing part (16) can be pivoted against one another in at least one air passage rotary position, in which rotary position a pneumatic connection is established between the at least one air passage opening (22) of the second bearing part (16) and the at least one air outlet opening (25, 26) of the first bearing part (17, 23), and
- at least one chamber is a ventilatable chamber (32).

2. Household appliance door (1) according to claim 1, **characterised in that** the second bearing part (16) is designed as an edge-side door cover.

3. Household appliance door (1) according to one of the preceding claims, **characterised in that** the first bearing part (17, 23) is constructed in two parts from a bearing upper part (17) and a cover (23), the at least one air inlet opening (21) is provided on the bearing upper part (17) and at least one air outlet opening (25, 26) is provided on the cover (23).

4. Household appliance door (1) according to claim 3, **characterised in that** the cover (23; 36) can be replaced.

5. Household appliance door (1) according to one of the preceding claims, **characterised in that** an air passage rotary position corresponds to a closed position of the household appliance door (1).

6. Household appliance door (1) according to one of the preceding claims, **characterised in that** the second bearing part (16) has a drain gutter (28).

7. Household appliance door (1) according to claim 6, **characterised in that** in at least one air passage rotary position, a drain opening (27) of the first bearing part (17, 23) is arranged opposite the drain gutter (28).

8. Household appliance door (1) according to one of the preceding claims, **characterised in that** the at least one air inlet opening (21), air outlet opening (25, 26) and/or air passage opening (22) are each embodied as one or a number of rows of ventilation slots.

9. Household appliance door (1) according to one of the preceding claims, **characterised in that** the household appliance door (1) is an oven door.

10. Household appliance door (1) according to one of the preceding claims, **characterised in that** the open side is an upper side.

11. Household appliance door (1) according to one of the preceding claims, **characterised in that** the second bearing part (16) covers at least two chambers (32, 33), of which at least one chamber is a ventilatable chamber (32) and at least one air passage opening (22) of the second bearing part (16) borders at least one ventilatable chamber (32).

## Revendications

1. Porte (1) d'appareil ménager présentant une poignée pivotante (10 - 12) placée côté bord, munie d'une fixation de poignée (10) et d'un élément de préhension (12) ménagé sur la fixation de poignée (10), la fixation de poignée (10)
- recouvrant au moins un côté ouvert au moins d'une chambre (32, 33) de la porte (1) d'appareil ménager,
- présentant une première partie de palier (17, 23) sur laquelle est ménagé un élément de préhension (12), et
- présentant une deuxième partie de palier (16) pivotante par rapport à la première partie de palier (17, 23),
**caractérisée en ce que**
- la première partie de palier (17, 23) présente au moins une ouverture d'entrée d'air (21) et au moins une ouverture de sortie d'air (25, 26), lesquelles sont raccordées entre elles de manière pneumatique,
- **en ce que** la deuxième partie de palier (16) présente au moins une ouverture de passage d'air (22) et recouvre un côté ouvert au moins d'une chambre (32, 33) de la porte (1) d'appareil ménager,
- **en ce que** la première partie de palier (17, 23) et la deuxième partie de palier (16) sont pivotantes l'une contre l'autre dans au moins une position de rotation de passage d'air, dans laquelle position de rotation une liaison pneumatique est établie entre l'au moins une ouverture de passage d'air (22) de la deuxième partie de palier (16) et l'au moins une ouverture de sortie d'air (25, 26) de la première partie de palier (17, 23), et
- **en ce qu'**au moins une chambre est une chambre (32) pouvant être ventilée.

2. Porte (1) d'appareil ménager selon la revendication 1, **caractérisée en ce que** la deuxième partie de palier (16) est conçue comme un revêtement de porte côté bord.

3. Porte (1) d'appareil ménager selon l'une quelconque des revendications précédentes, **caractérisée en ce que** la première partie de palier (17, 23) est constituée en deux parties d'une partie supérieure de palier (17) et d'un recouvrement (23), **en ce que** l'au moins une ouverture d'entrée d'air (21) est ménagée sur la partie supérieure de palier (17) et **en ce que** l'au moins une ouverture de sortie d'air (25, 26) est ménagée sur le recouvrement (23).

4. Porte (1) d'appareil ménager selon la revendication 3, **caractérisée en ce que** le recouvrement (23, 26) est interchangeable.

5. Porte (1) d'appareil ménager selon l'une quelconque des revendications précédentes, **caractérisée en ce qu'**une position de rotation de passage d'air correspond à une position de fermeture de la porte (1) d'appareil ménager.

6. Porte (1) d'appareil ménager selon l'une quelconque des revendications précédentes, **caractérisée en ce que** la deuxième partie de palier (16) présente une gouttière d'évacuation (28).

7. Porte (1) d'appareil ménager selon la revendication 6, **caractérisée en ce que** dans au moins une position de rotation de passage d'air de la gouttière d'évacuation (28), une ouverture d'évacuation (27) de la première partie de palier (17, 23) est disposée de manière opposée.

8. Porte (1) d'appareil ménager selon l'une quelconque des revendications précédentes, **caractérisée en ce que** l'au moins une ouverture d'entrée d'air (21), l'au moins une ouverture de sortie d'air (25, 26) et/ou l'au moins une ouverture de passage d'air (22) sont respectivement conçues en tant qu'une ou plusieurs rangées de fentes de ventilation.

9. Porte (1) d'appareil ménager selon l'une quelconque des revendications précédentes, **caractérisée en ce que** la porte (1) d'appareil ménager est une porte de four.

10. Porte (1) d'appareil ménager selon l'une quelconque des revendications précédentes, **caractérisée en ce que** le côté ouvert est un côté supérieur.

11. Porte (1) d'appareil ménager selon l'une quelconque des revendications précédentes, **caractérisée en ce que** la deuxième partie de palier (16) recouvre au moins deux chambres (32, 33) dont au moins une chambre est une chambre (32) pouvant être ventilée et **en ce qu'**au moins une ouverture de passage d'air (22) de la deuxième partie de palier (16) est adjacente à au moins une chambre (32) pouvant être ventilée.
